# EUROPÄISCHE PATENTSCHRIFT

(11) **EP 1 126 351 B1**
(45) Veröffentlichungstag und Bekanntmachung des Hinweises auf die Patenterteilung: **28.03.2007**
(21) Anmeldenummer: 01101805.8
(22) Anmeldetag: 26.01.2001
(51) Int. Cl.: G05F 3/30

(54) **Schaltungsanordnung zur Konstantspannungserzeugung**
Circuit for producing a constant voltage
Circuit pour produire une tension constante

(30) Priorität: 16.02.2000 DE 10006950
(43) Veröffentlichungstag der Anmeldung: 22.08.2001
(73) Patentinhaber: Infineon Technologies AG, 81669 München (DE)
(72) Erfinder: Horn, Wolfgang, A-9020 Klagenfurt (AT)
(74) Vertreter: Bickel, Michael

(56) Entgegenhaltungen:
- EP-A- 0 329 247
- EP-A- 0 680 048
- US-A- 4 348 633

## Beschreibung

Die Erfindung betrifft eine Schaltungsanordnung zur Erzeugung von Konstantspannungen nach dem Bandgap-Prinzip (Bandabstands-Prinzip), bei dem die Durchflußspannungen zweier P-N-Übergänge zur Erzeugung einer Referenzspannung eingesetzt werden, gemäss dem Oberbegriff von Anspruch 1.

Ein mit diesen Schaltungen verbundenes Problem besteht darin, dass der Temperaturkoeffizient der Basis-Emitter-Spannung relativ hoch ist und kompensiert werden muß. Zu diesem Zweck ist es zum Beispiel aus "Tietze, Schenk: Halbleiter-Schaltungstechnik" bekannt, mit einem zweiten Transistor eine Spannung mit einem Temperaturkoeffizienten zu erzeugen, der den gleichen Betrag, jedoch entgegengesetztes Vorzeichen aufweist und diese Spannung der Referenzspannung hinzuzuaddieren.

Ein weiteres Problem kann sich zum Beispiel gemäss Figur 1 bei einer sperrschichtisolierten Mischtechnologie auf einem p-Substrat 13 ergeben. Dabei wird bei einer Polaritätsumkehr an einem DMOS-Leistungstransistor (Reversbetrieb) die aus einem n-leitenden Drainanschluss 11 und dem p-Substrat 13 gebildete Diode leitend, und die in das Substrat 13 injizierten Ladungsträger bilden den Emitterstrom eines parasitären bipolaren npn-Flächentransistors 12. Alle epitaxialen n-Wannen 10a, ...10x (zum Beispiel BJT-Kollektoren) der Schaltung stellen für diesen Transistor 12 potentielle Kollektoren dar, aus denen beim Reversbetrieb des DMOS-Leistungstransistors Kollektorströme Icl,.. Icx abgezogen werden können. Dies kann dazu führen, dass empfindliche andere Schaltungsteile mit hochohmig angeschlossenen n-Wannen, wie zum Beispiel eine Schaltungsanordnung der eingangs genannten Art nach dem Band-gap-Prinzip, in ihrer Funktion beeinträchtigt werden oder sogar völlig ausfallen.

Die EP-A-0 680 048 A1 beschreibt eine nach dem Bandgap-Prinzip funktionierende Referenzspannungsschaltung die zwei Bipolartransistoren aufweist, deren Kollektoranschlüsse an einem Versorgungspotential liegen und deren Basisanschlüsse kurzgeschlossen und über einen Widerstand ebenfalls an Versorgungspotential angeschlossen sind. Die Emitteranschlüsse der beiden Bipolartransistoren sind an eine Schaltungsanordnung zum einstellen der Ströme durch die Bipolartransistoren an Bezugspotential angeschlossen. Der an den Basisanschluss der Bipolartransistoren angeschlossene Widerstand ist über einen Transistor dieser Schaltungseinrichtung ebenfalls an Bezugspotential angeschlossen.

Die EP-A-0 329 247 A1 und US-A-4,348,633 beschreiben weitere nach dem Bandgap-Prinzip funktionierende Referenzspannungsschaltungen.

Der Erfindung liegt die Aufgabe zugrunde, eine Schaltungsanordnung zu schaffen, die eine in weiteren Grenzen temperatur- und betriebsspannungsunabhängige Konstantspannung mit einer Bandabstands-Referenz erzeugt und die insbesondere unempfindlich gegen Einflüsse des oben beschriebenen Reversbetriebes ist.

Gelöst wird die Aufgabe gemäß Anspruch 1 mit einer Schaltungsanordnung der eingangs genannten Art, die sich durch folgende Merkmale auszeichnet: einen ersten und einen zweiten Transistor, deren Basisanschlüsse über einen ersten Widerstand miteinander verbunden sind und deren Kollektoranschlüsse an einer Versorgungsspannung anliegen, sowie einen zweiten Widerstand, der zwischen den Basisanschluss des ersten Transistors und die Versorgungsspannung geschaltet ist, so dass durch die Differenz der Basis-Emitter-Spannungen an den Transistoren ein durch den ersten und zweiten Widerstand nach Masse fließender Referenzstrom erzeugt wird, und eine auf die Versorgungsspannung besogene Referenzspannung an dem Emitter des ersten Transistors abgreifbar ist.

Die Unteransprüche haben vorteilhafte Weiterbildungen der Erfindung zum Inhalt.

Danach ist insbesondere ein Ausgangspuffer / Treiber vorgesehen, mit dem die Referenzspannung geteilt und niederohmig an einem Ausgang geführt wird.

Ferner umfasst die Schaltungsanordnung vorzugsweise einen Komparator mit einer Stromspiegelschaltung, mit der die Emitterströme des ersten und zweiten Transistors sowie der Referenzstrom in einen Gleichgewichtszustand geregelt werden, in dem diese Ströme im wesentlichen gleich sind.

Weiterhin ist vorzugsweise ein Stellglied mit einer Startschaltung zur Beaufschlagung des Komparators vorgesehen, das einen dritten Transistor aufweist, mit dem eine Spannungs- oder Stromdifferenz an den Emitteranschlüssen des ersten und zweiten Transistors durch Ansteuerung eines vierten und fünften Transistors in dem Komparator ausgeregelt wird.

Weitere Einzelheiten, Merkmale und Vorteile der Erfindung ergeben sich aus der folgenden Beschreibung einer bevorzugten Ausführungsform anhand der Zeichnung. Es zeigt:
Fig. 1 eine schematische Darstellung zur Erläuterung der sich bei einem Reversbetrieb ergebenden Probleme;
Fig. 2 ein Blockschaltbild einer erfindungsgemässen Ausführungsform; und
Fig. 3 ein Schaltbild der in Figur 2 gezeigten Ausführungsform.

Die erfindungsgemässe Ausführungsform umfasst gemäss Figur 2 eine Bandgap-Schaltung 1 zur Erzeugung einer Referenzspanung nach dem Bandabstandsprinzip, die auf eine positive Versorgungsspannung Vdd bezogen ist, einen Ausgangspuffer / Treiber 4, dessen Eingang mit dem Ausgang der Bandgap-Schaltung 1 verbunden ist und an dessen Ausgang eine Ausgangs-Referenzspannung Vref anliegt, einen Strom- und Spannungskomparator 2, der reversstromunempfindlich ist und über eine erste und eine zweite Klemme A, B mit der Bandgap-Schaltung 1 verbunden ist, sowie ein Stellglied 3 mit Startschaltung, das den Komparator 2 beaufschlagt.

Mit dem Ausgangspuffer / Treiber 4 wird die von der Bandgap-Schaltung 1 erzeugte Referenzspannung auf nahezu beliebige Werte (zum Beispiel < 1,26 Volt) geteilt und am Ausgang niederohmig zur Verfügung gestellt. Der Komparator 2 regelt mit Hilfe des Stellgliedes 3 die Bandgap-Schaltung 1 aus, wobei die für den ausgeregelten Zustand zu erfüllende Bedingung die Gleichheit der Spannungen an den beiden Klemmen A, B sowie die Gleichheit der Ströme I1, I2 durch diese Klemmen ist.

Figur 3 zeigt ein Gesamtschaltbild der bevorzugten Ausführungsform, wobei diese Komponenten jeweils durch gestrichelte Linien abgegrenzt sind.

Die Bandgap-Schaltung 1 umfaßt einen ersten und einen zweiten bipolaren npn-Transistor T1, T2, deren Basisanschlüsse über einen ersten Widerstand R1 miteinander verbunden sind. Die Kollektoranschlüsse liegen an einer positiven Versorgungsspannung Vdd an, während der Emitteranschluss des ersten Transistors T1 an die erste Klemme A und der Emitteranschluss des zweiten Transistors T2 an die zweite Klemme B geführt ist. Der Basisanschluss des ersten Transistors T1 ist schließlich über einen zweiten Widerstand R2 mit der Versorgungsspannung Vdd verbunden.

Der Komparator 2 umfaßt einen vierten und einen fünften bipolaren pnp-Transistor T4, T5, deren Basisanschlüsse miteinander verbunden sind, wobei der Emitter des vierten Transistors T4 über die zweite Klemme B mit dem Emitter des zweiten Transistors T2 und der Emitter des fünften Transistors T5 über die erste Klemme A mit dem Emitter des ersten Transistors T1 verbunden ist. Der Kollektor des fünften Transistors T5 ist über einen ersten (z.B. MOSFET-) Transistor M1 mit Masse sowie mit einem Gate dieses Transistors M1 verbunden. Der Kollektor des vierten Transistors T4 liegt über einen dritten MOSFET-Transistor M3 an Masse. Weiterhin ist ein zweiter MOSFET-Transistor M2 vorgesehen, der einen Referenzstrom Iref von der Basis des zweiten Transistors T2 nach Masse fließen läßt. Über einen zehnten MOSFET-Transistor M10 kann schließlich ein temperaturunabhängiger Bias-Strom I_{BIAS} nach Masse erzeugt und bei Bedarf ausgekoppelt werden. Die Schaltungsanordnung kann somit zusätzlich als Generator für einen temperaturkompensierten Biasstrom I_{BIAS} für den betreffenden Chip dienen und umfaßt auf diese Weise ein inherentes "Auto-Biasing". Die Basisanschlüsse der MOSFET-Transistoren M1, M2, M3, M10 sind miteinander verbunden.

Das Stellglied 3 umfaßt einen dritten bipolaren npn-Transistor T3, dessen Kollektor mit der positiven Versorgungsspannung Vdd und dessen Emitter mit den zusammengeschalteten Basisanschlüssen des vierten und fünften Transistors T4, T5 sowie über einen dritten Widerstand R3 mit Masse verbunden ist. Zwischen die Versorgungsspannung Vdd und Masse sind ein vierter und ein siebter MOSFET-Transistor M4, M7 in Reihe geschaltet, wobei zwischen diesen die Basis des dritten Transistors T3 liegt. Das Gate des vierten MOSFET-Transistors M4 ist mit dem Kollektor des vierten Transistors T4, das Gate des siebten MOSFET-Transistors M7 ist mit dem Gate eines achten MOSFET-Transistors M8 verbunden, der in Reihe mit einem neunten MOSFET-Transistor M9 zwischen der Versorgungsspannung Vdd und Masse liegt. Das Gate des siebten und achten MOSFET-Transistors M7, M8 ist zwischen den achten und neunten MOSFET-Transistor M8, M9 geschaltet. Das Gate des neunten MOSFET-Transistors M9 ist mit den zusammengeschalteten Gateanschlüssen des ersten, zweiten, dritten und zehnten MOSFET-Transistors M1, M2, M3, M10 verbunden.

Schließlich ist im linken Schaltungsteil der Ausgangspuffer /Treiber 4 realisiert, der einen sechsten bipolaren pnp-Transistor T6 umfaßt, dessen Emitter über eine Reihenschaltung eines vierten und fünften Widerstandes R4, R5 mit der Versorgungsspannung Vdd und dessen Kollektor über einen fünften MOSFET-Transistor M5 mit Masse verbunden ist. Der Emitter liegt außerdem über einen sechsten MOSFET-Transistor M6 an Masse, dessen Gate mit dem Kollektor des sechsten Transistors T6 verbunden ist. Die Basis des fünften MOSFET-Transistors M5 ist wiederum mit den zusammengeschalteten Gateanschlüssen des ersten, zweiten, dritten, neunten und zehnten MOSFET-Transistors M1, M2, M3, M9, M10 verbunden. Die Referenzspannung Vref wird an dem durch den vierten und fünften Widerstand R4, R5 gebildeten Spannungsteiler abgegriffen.

Ein wesentlicher Kern der Erfindung besteht in der Implementierung des Bandgap-Prinzips in der Bandgap-Schaltung 1, die auch eigenständig, das heißt ohne die Schaltungsteile 2 bis 4 einsetzbar ist. Sie ist jedoch insbesondere für den Einsatz in Kombination mit dem Komparator 2 geeignet, durch den sich die Unempfindlichkeit der Gesamtschaltung gegenüber den eingangs genannten Reversströmen ergibt. Ferner wird mit dem strombestimmenden ersten Widerstand R1 der Temperaturgang der Differenz der beiden Basis-Emitterspannungen von T1 und T2 dU_{BE} kompensiert, so dass der Referenzstrom Iref temperaturunabhängig ist.

Darüber hinaus ist die Schaltung selbstversorgend, so dass sich zwei mögliche Arbeitspunkte ergeben, und zwar einerseits ein gewünschter und andererseits ein solcher Arbeitspunkt, bei dem der Referenzstrom Iref gleich Null und die Referenzspannung Vref gleich der positiven Versorgungsspannung Vdd ist. Die bei bekannten Schaltungen mit dieser Eigenschaft häufig nur schwer zu realisierende Startschaltung ist erfindungsgemäss in das Stellglied 3 integriert, ohne einen wesentlichen zusätzlichen Aufwand zu erfordern.

Die beiden Transistoren T1, T2 der Bandgap-Schaltung 1 weisen unterschiedliche Emitterflächen auf. Wenn das Potential an den Klemmen A, B, das heißt an den Emitteranschlüssen des ersten und zweiten Transistors T1, T2 identisch ist und auch die Ströme I1, I2 gleich sind, so liegt an den Basisanschlüssen die Differenz der beiden Basis-Emitter-Spannungen dU_{BE} von T1 und T2 an. Dadurch ergibt sich für diesen Gleichgewichtszustand ein Referenzstrom durch den ersten Widerstand R1 von Iref = dU_{BE} / R1, der auch über den zweiten Widerstand R2 fließt.

Die Referenzspannung ergibt sich als Summe des durch den Referenzstrom Iref erzeugten Spannungsabfalls an dem zweiten Widerstand R2 und der Spannung U_{BE} an der Basis-Emitter-Diode des ersten Transistors T1. Die Referenzspannung Vref ist an der ersten Klemme A abgreifbar und auf die positive Versorgungsspannung Vdd bezogen.

Der Komparator 2 regelt im Zusammenspiel mit dem Stellglied 3 die Bandgap-Schaltung 1 stets auf diesen Gleichgewichtszustand aus, bei dem der Referenzstrom Iref gleich dem ersten und dem zweiten Strom I1, I2 (Emitterstrom des ersten bzw. zweiten Transistors T1, T2) durch die erste bzw. zweite Klemme A, B ist. Diese Strombedingung wird durch die durch den ersten bis dritten MOSFET-Transistor M1, M2, M3 gebildete Stromspiegelschaltung realisiert. Durch die dem Stromspiegel vorgeschalteten pnp-Transistoren T4, T5 hat ein Potentialunterschied an den Klemmen A, B unmittelbar einen Stromunterschied zur Folge und wird daher ebenso ausgeregelt. Dieser Regelvorgang läuft im Detail wie folgt ab:

Wenn die Spannung an der ersten Klemme A oder der erste Strom I1 durch diese Klemme A ansteigen, so wird der Gateanschluss des vierten MOS-Transistors M4 des Stellgliedes 3 nach Masse gezogen und dadurch der dritte Transistor T3 aufgesteuert. Dadurch steigt das Potential an den Basisanschlüssen des vierten, fünften und sechsten Transistors T4, T5, T6 an, bis der Gleichgewichtszustand wieder hergestellt ist.

Der dritte Widerstand R3 bildet dabei eine Stromsenke für den dritten Transistor T3 und wirkt gleichzeitig als Startwiderstand, indem er im stromlosen Zustand die Basisanschlüsse des vierten bis sechsten Transistors T4, T5, T6 nach Masse zieht und so den unerwünschten Arbeitspunkt ausschließt.

Der optionale Ausgangspuffer / Treiber 4 treibt den sechsten Transistor T6 mit einem Basispotential und einem Emitterstrom, das / der identisch ist mit denjenigen an dem vierten und fünften Transistor T4, T5. Das Emitterpotential entspricht dem Potential an der ersten und zweiten Klemme A, B und somit der Referenzspannung Vref. Die Forderung des identischen Emitterstroms wird durch den fünften und sechsten MOSFET-Transistor M5, M6 erfüllt. Wenn der Emitter- und somit der Kollektorstrom durch den sechsten Transistors T6 steigt, so steigt auch das Potential an dem fünften MOSFET-Transistor M5, so dass der vierte MOSFET-Transistor M4 aufgesteuert wird und den überschüssigen Strom übernimmt.

## Patentansprüche

1. Schaltungsanordnung zur Erzeugung von Konstantspannungen nach dem Bandgap-Prinzip,
**gekennzeichnet durch**
- einen ersten und einen zweiten Transistor (T1, T2), deren Basisanschlüsse über einen ersten Widerstand (R1) miteinander verbunden sind und deren Kollektoranschlüsse an einer Versorgungsspannung (Vdd) anliegen,
- einen zweiten Widerstand (R2), der zwischen den Basisanschluss des ersten Transistors (T1) und die Versorgungsspannung (Vdd) geschaltet ist,
einen Komparator (2), der an die Emitteranschlüsse des ersten und zweiten Transistors (T1, T2), den ersten Widerstand (R1) und an Masse angeschlossen ist und der bedingt **durch** die Differenz der Basis-Emitter-Spannungen an den Transistoren (T1, T2) einen **durch** den ersten und zweiten Widerstand (R1, R2) nach Masse fließenden Referenzstrom (Iref) erzeugt,
- wobei eine auf die Versorgungsspannung (Vdd) bezogene Referenzspannung an dem Emitter des ersten Transistors (T1) abgreifbar ist.

2. Schaltungsanordnung nach Anspruch 1,
**gekennzeichnet durch**
einen Ausgangspuffer / Treiber (4), mit einem niederohmigen Ausgang, an dem eine von der Referenzspannung an dem Emitter des ersten Transistors (T1) abhängige geteilte Referenzspannung (Vref) zur Verfügung steht.

3. Schaltungsanordnung nach Anspruch 1 oder 2,
**dadurch gekennzeichnet, dass** der Komparator (2) eine Stromspiegelschaltung (M1, M2, M3) aufweist, der die Emitterströme (I1, I2) des ersten und zweiten Transistors (T1, T2) sowie der Referenzstrom zugeführt sind und die derart ausgebildet ist, dass die Emitterströme (Iref) so geregelt werden, dass diese Ströme im wesentlichen gleich sind.

4. Schaltungsanordnung nach Anspruch 3,
**dadurch gekennzeichnet, dass**
der Komparator (2) einen vierten und einen fünften Transistor (T4, T5) aufweist, deren Gateanschlüsse miteinander und deren Emitteranschlüsse mit den Emitteranschlüssen des ersten bzw. zweiten Transistors (T1, T2) verbunden sind, so dass eine Spannungsdifferenz an diesen Anschlüssen eine Stromdifferenz zur Folge hat, die mit der Stromspiegelschaltung (M1, M2, M3) ausgeregelt wird.

5. Schaltungsanordnung nach Anspruch 3 oder 4,
**gekennzeichnet durch**
einen zehnten, **durch** die Stromspiegelschaltung angesteuerten Transistor (M10), der einen temperaturunabhängigen Bias-Strom (I_{BIAS}) bereitstellt.

6. Schaltungsanordnung nach einem der Ansprüche 3 bis 5,
**gekennzeichnet durch**
ein Stellglied (3) mit einer Startschaltung zur Beaufschlagung des Komparators (2), das einen dritten Transistor (T3) aufweist, mit dem eine Spannungs- oder Stromdifferenz an den Emitteranschlüssen des ersten und zweiten Transistors (T1, T2) **durch** Ansteuerung des vierten und fünften Transistors (T4, T5) ausgeregelt wird.

## Claims

1. Circuit arrangement for producing constant voltages in accordance with the bandgap principle,
**characterized by**
- a first and a second transistor (T1, T2) whose base terminals are connected to one another via a first resistor (R1) and whose collector terminals are connected to a supply voltage (Vdd),
- a second resistor (R2) which is connected between the base terminal of the first transistor (T1) and the supply voltage (Vdd),
a comparator (2) which is connected to the emitter terminals of the first and second transistors (T1, T2), to the first resistor (R1) and to ground and which, on account of the difference between the base-emitter voltages across the transistors (T1, T2), produces a reference current (Iref) which flows through the first and second resistors (R1, R2) to earth,
- a reference voltage which is based on the supply voltage (Vdd) being able to be tapped off at the emitter of the first transistor (T1).

2. Circuit arrangement according to Claim 1,
**characterized by**
an output buffer/driver (4) having a low-resistance output at which a divided reference voltage (Vref) which is dependent on the reference voltage across the emitter of the first transistor (T1) is available.

3. Circuit arrangement according to Claim 1 or 2,
**characterized in that** the comparator (2) has a current mirror circuit (M1, M2, M3) which is supplied with the emitter currents (I1, I2) of the first and second transistors (T1, T2) and the reference current and is designed in such a manner that the emitter currents (I1, I2) are regulated in such a manner that these currents are essentially the same.

4. Circuit arrangement according to Claim 3,
**characterized in that**
the comparator (2) has a fourth and a fifth transistor (T4, T5) whose gate terminals are connected to one another and whose emitter terminals are connected to the emitter terminals of the first and second transistors (T1, T2), so that a voltage difference across these terminals results in a current difference which is corrected using the current mirror circuit (M1, M2, M3).

5. Circuit arrangement according to Claim 3 or 4,
**characterized by**
a tenth transistor (M10) which is driven by the current mirror circuit and provides a temperature-independent bias current (I_{BIAS}).

6. Circuit arrangement according to one of Claims 3 to 5,
**characterized by**
an actuator (3) having a start circuit for acting on the comparator (2), said actuator having a third transistor (T3) which is used to correct a voltage or current difference across the emitter terminals of the first and second transistors (T1, T2) by driving the fourth and fifth transistors (T4, T5).

## Revendications

1. Circuit pour générer des tensions constantes selon le principe de la largeur de bande interdite,
**caractérisé par**
- un premier et un deuxième transistors (T1, T2) dont les bornes de base sont reliées l'une à l'autre par une première résistance (R1) et dont les bornes de collecteur sont reliées à une tension d'alimentation (Vdd),
- une deuxième résistance (R2) montée entre la borne de base du premier transistor (T1) et la tension d'alimentation (Vdd),
- un comparateur (2) relié aux bornes d'émetteur du premier et du deuxième transistors (T1, T2), à la première résistance (R1) et à la masse, qui génère un courant de différence (Iréf) traversant la première et la deuxième résistances (R1, R2) vers la masse en fonction de la différence des tensions d'émetteur de base au niveau des transistors (T1, T2),
une tension d'alimentation (Vdd) se référant à la tension de référence pouvant être prélevée au niveau de l'émetteur du premier transistor (T1).

2. Circuit selon la revendication 1,
**caractérisé par**
un tampon de sortie/excitateur (4) comprenant une sortie à basse impédance délivrant une tension de référence (Vréf) divisée qui dépend de la tension de référence au niveau de l'émetteur du premier transistor (T1).

3. Circuit selon la revendication 1 ou 2,
**caractérisé en ce que**
le comparateur (2) présente un circuit de courant symétrique (M1, M2, M3) qui reçoit les courants d'émetteur (I1, I2) des premier et deuxième transistors (T1, T2) ainsi que le courant de référence, et configuré pour régler les courants d'émetteur (Iréf) essentiellement identiques.

4. Circuit selon la revendication 3,
**caractérisé en ce que**
le comparateur (2) présente un quatrième et un cinquième transistors (T4, T5) dont les bornes des grille sont reliées l'une à l'autre et dont les bornes d'émetteur sont reliées aux bornes d'émetteur du premier ou du deuxième transistor (T1, T2), de sorte qu'une différence de tension sur ces bornes engendre une différence de courant régulée à l'aide du circuit de courant symétrique (M1, M2, M3).

5. Circuit selon la revendication 3 ou 4,
**caractérisé par**
un dixième transistor (M10) commandé par le circuit de courant symétrique, qui fournit un courant de dérivation (I_{BIAS}) indépendant de la température.

6. Circuit selon l'une quelconque des revendications 3 à 5,
**caractérisé en ce qu'**
un organe de réglage (3) avec un circuit de démarrage pour solliciter le comparateur (2), présente un troisième transistor (T3) qui règle une différence de tension ou de courant aux bornes d'émetteur du premier et du deuxième transistors (T1, T2) par la commande du quatrième et du cinquième transistors (T4, T5).
